# FASCICULE DE BREVET EUROPEEN

(11) **EP 0 422 382 B1**
(45) Date de publication et mention de la délivrance du brevet: **07.12.1994**
(21) Numéro de dépôt: 90116861.7
(22) Date de dépôt: 03.09.1990
(51) Int. Cl.: A63C 7/06

(54) **Dispositif antirecul pour ski de fond**
Einrichtung beim Langlaufski um Rückwärtsgleiten zu vermeiden
Device to oppose backward gliding for cross-country skiing

(30) Priorité: 28.09.1989 FR 8912710
(43) Date de publication de la demande: 17.04.1991
(73) Titulaire: SALOMON S.A., 74370 Pringy (FR)
(72) Inventeur: Bejean, Alain, F-74540 Alby Sur Cheran (FR); Milloz, Jacques, F-73410 Albens (FR)

(56) Documents cités:
- CH-A- 340 748
- DE-C- 388 302
- DE-C- 870 369
- FR-A- 2 307 559
- US-A- 4 398 746

## Description

La présente invention concerne un ski de fond muni d'un dispositif antirecul.

Lors de la progression d'un skieur de fond en trace directe, le skieur prend appui alternativement sur chacun de ses skis et il donne une impulsion vers l'avant, en prenant appui sur l'un des skis, afin de faire glisser vers l'avant l'autre ski. Lors de cette pratique du pas alternatif, il est nécessaire que le ski sur lequel le skieur prend appui ne puisse pas reculer pour que l'impulsion vers l'avant ait son intensité maximale.

On connaît déjà divers dispositifs empêchant le recul d'un ski de fond, tout en autorisant son mouvement de glissement vers l'avant avec le minimum de frottement. On peut utiliser à cet effet un fart dont on enduit la semelle du ski et qui assure l'accrochage de cette semelle sur la neige, lorsqu'une poussée vers l'arrière s'exerce sur le ski, tout en réduisant au minimum le frottement dû au glissement du ski vers l'avant. Le fart est généralement le moyen antirecul le plus couramment utilisé mais il présente l'inconvénient que son emploi est délicat et peu commode : en effet l'opération de fartage, qui doit être effectuée avant chaque départ pour le ski, prend un certain temps, elle est délicate à réaliser car le fart doit être réparti judicieusement et par ailleurs le fart doit être changé lorsque la qualité de la neige varie. C'est pour cette raison que l'on a conçu d'autres dispositifs antirecul à organes d'ancrage mécaniques. On connaît à ce jour des skis de fond du type dit à "écailles" dont les semelles sont conformées de manière à présenter, au moins dans la zone du patin du ski c'est-à-dire où s'exerce la pression du pied du skieur, une succession d'écailles réparties, comme des "écailles de poisson", sur au moins une partie de la largeur et la longueur du ski et qui sont légèrement en saillie par rapport au plan de la semelle. Les écailles sont disposées dans des plans inclinés de haut en bas et d'avant en arrière de manière à constituer, à leurs extrémités postérieures, ces faces d'accrochage sensiblement perpendiculaires à la semelle du ski. Les skis à écailles assurent ainsi un bon ancrage du ski dans la neige, lors de l'impulsion vers l'avant, mais ils présentent un inconvénient majeur à savoir que les écailles en saillie sous la semelle augmentent considérablement le frottement de cette semelle sur la neige lors du glissement vers l'avant.

Pour remédier à cet inconvénient on a également envisagé d'équiper un ski de fond avec des organes d'ancrage ou "écailles" montés mobiles dans un logement formé dans le ski et débouchant dans la semelle de celui-ci. Toutes ces "écailles" sont articulées autour d'axes transversaux individuels et elles sont accouplées les unes aux autres, en étant réparties à distance les unes des autres dans le sens longitudinal. Ces écailles mobiles peuvent occuper une première position d'ancrage dans la neige dans laquelle toutes les écailles font saillie vers le bas sous la semelle du ski, et une seconde position escamotée dans laquelle toutes les écailles sont effacées dans leur logement. Dans ce dispositif, du fait que les écailles sont situées à distance les unes des autres, il existe entre elles des interstices entre lesquels la neige peut s'engager. Cette neige peut alors empêcher le fonctionnement du dispositif antirecul en empêchant les écailles de pivoter librement. Par ailleurs un tel dispositif a une structure relativement complexe et onéreuse, du fait que chaque écaille est montée à pivotement autour d'un axe transversal individuel.

Le document US-A-4,398,746 décrit un dispositif antirecul doté de plusieurs organes d'ancrage qui sont déformés par le déplacement horizontal d'un élément d'ajustement d'une position rétractée vers une position en saillie par rapport au plan de la semelle. Le déplacement de l'élément d'ajustement est commandé manuellement par une poignée disposée sur le dessus du ski.

Le document AT 388302 concerne un dispositif antirecul comprenant une multitude d'écailles ordonnées sur une couche en matériau élastomère.

La présente invention vise à remédier à ces inconvénients en procurant un dispositif antirecul de conception particulièrement simple et permettant d'éviter toute pénétration de la neige dans le logement contenant l'organe d'ancrage.

A cet effet ce dispositif antirecul pour ski de fond du type à organe d'ancrage mobile monté dans un logement formé dans le ski et débouchant dans la semelle inférieure de celui-ci, cet organe d'ancrage pouvant occuper, lorsque le ski est soumis à une poussée vers l'arrière, une première position d'ancrage dans la neige, dans laquelle sa partie inférieure fait saillie vers le bas sous la semelle du ski, pour être immobilisée dans la neige ou, lorsque le ski glisse vers l'avant, une seconde position escamotée dans laquelle la partie inférieure de l'organe d'ancrage est effacée dans son logement, est caractérise entre autre en ce que l'organe d'ancrage présente au moins une face supérieure formant une rampe inclinée de bas en haut et d'avant en arrière, des moyens sont prévus pour maintenir la ou chaque face supérieure formant rampe inclinée de l'organe d'ancrage en contact avec au moins un élément d'actionnement prévu à la partie supérieure du logement et pouvant glisser longitudinalement sur la ou chaque face supérieure formant rampe inclinée, et un jeu longitudinal est ménagé entre le logement et l'organe d'ancrage, pour permettre un léger déplacement longitudinal relatif du ski et de son logement par rapport à l'organe d'ancrage.

Le ski de fond selon l'invention est défini par les caractéristiques techniques mentionnées dans la revendication 1.

On décrira ci-après, à titre d'exemples non limitatifs, diverses formes d'exécution de la présente invention,en référence au dessin annexé sur lequel :
Les figures 1,1A et 1B sont des vues en coude verticale et longitudinale partielles schématiques d'un ski de fond équipé d'un dispositif antirecul suivant l'invention, l'organe d'ancrage de ce dispositif étant représenté respectivement en position escamotée dans le logement pendant le glissement du ski vers l'avant, en position de contact à frottement sur la neige lorsqu'une pression verticale est exercée sur le ski, et en position d'ancrage dans la neige, lorsqu'une poussée est exercée vers l'arrière sur le ski.
La figure 2 est une vue en coupe verticale et longitudinale d'un ski de fond équipé d'une première forme d'exécution d'un dispositif antirecul suivant l'invention, l'organe d'ancrage étant représenté en position escamotée pendant le glissement du ski vers l'avant.
La figure 3 est une vue en coupe verticale et longitudinale semblable à celle de la figure 2, le dispositif antirecul étant représenté avec son organe d'ancrage en position d'ancrage dans la neige, lorsqu'une poussée est exercée vers l'arrière sur le ski.
La figure 4 est une vue en coupe verticale et longitudinale partielle, à plus grande échelle, de la zone du ski de fond où est monté le dispositif antirecul représente sur la figure 2, l'organe d'ancrage étant escamoté à l'intérieur de son logement.
La figure 5 est une vue de dessous, avec arrachement partiel du dispositif antirecul représenté sur la figure 4.
La figure 6 est une vue en plan de l'organe d'ancrage mobile du dispositif de recul représenté sur la figure 4.
La figure 7 est une vue en coupe verticale et longitudinale partielle, à plus grande échelle, du dispositif antirecul représenté dans sa position de la figure 4, c'est-à-dire l'organe d'ancrage étant repoussé vers le bas en position d'ancrage dans la neige.
La figure 8 est une vue en coupe verticale et longitudinale partielle, à plus grande échelle, de la zone du ski de fond où est montée une variante d'exécution du dispositif antirecul, l'organe d'ancrage étant escamoté à l'intérieur de son logement.
La figure 9 est une vue de dessous du boîtier du dispositif antirecul représenté sur la figure 8.
La figure 10 est une vue en plan de l'organe d'ancrage du dispositif antirecul représenté sur la figure 8.
Les figures 11a et 11b sont des vues en coupe longitudinale et de dessous montrant un mode de réalisation de l'élément antirecul amovible.
Les figures 12a, 12b, 12c sont des vues en coupe longitudinale et transversale ainsi qu'une vue de dessous montrant un deuxième mode de réalisation de l'élément anti-recul amovible.

Sur les figure 1, 1A et 1B est illustré schématiquement le principe mis en oeuvre dans le dispositif antirecul pour ski de fond suivant l'invention. Sur ces figures est représenté partiellement un ski de fond 1 qui glisse sur une couche de neige 2, par sa semelle 3. Pendant la pratique du "pas alternatif" en ski de fond, le ski 1, relié à une chaussure du skieur, glisse de la gauche vers la droite, dans le sens de la flèche a, comme il est représenté sur la figure 1, pendant la moitié du "pas alternatif" puis il est immobilisé sur la neige, comme il est représenté sur les figures 1A et 1B, il sert de point d'appui fixe, pendant l'autre moitié du "pas alternatif", pour permettre au skieur de lancer vers l'avant son autre ski. Dans la partie du ski 1 qui est située de préférence sous la zone d'appui de la chaussure de ski (non représentée), est formé un logement longitudinal 4 qui débouche dans le plan de la semelle 3 et qui contient le dispositif antirecul proprement dit 5. Ce dispositif 5 comprend un organe d'ancrage 6 qui, vu en coupe verticale et longitudinale, présente la forme générale d'un trapèze rectangle dont la petite base est contenue dans la face frontale antérieure 6a de l'organe d'ancrage 6 et la grande base est contenue dans sa face frontale postérieure 6b. La face frontale antérieure 6a est normalement située à distance de la face frontale antérieure 4a du logement 4 si bien qu'un faible jeu longitudinal est ménagé dans le logement 4, en avant de l'organe d'ancrage 6. La face frontale postérieure 6b de l'organe d'ancrage est, elle, située contre la face frontale postérieure 4b du logement 4 ou à faible distance de celle-ci. De ce fait le logement 4 a une longueur un peu supérieure à celle de l'organe d'ancrage 6. Par ailleurs l'organe d'ancrage 6 a une face inférieure horizontale 6c qui est conformée de manière à présenter la meilleure adhérence possible sur la surface de la couche de neige. Cette face horizontale inférieure 6c peut être, par exemple, revêtue d'un morceau de peau de phoque ou bien elle peut présenter des aspérités ou une rugosité adaptées. L'organe d'ancrage 6 a également une face supérieure 6d qui forme une rampe inclinée de bas en haut et d'avant en arrière, c'est-à-dire de la droite vers la gauche sur les figures 1,1A et 1B. Cette rampe supérieure inclinée 6d coopère avec un élément d'actionnement qui, dans l'exemple représenté, est constitué par la face supérieure inclinée 4d délimitant le logement 4 à sa partie supérieure et eu présente la même inclinaison que la rampe 6d. Des moyens sont prévus pour maintenir l'organe d'ancrage 6 appliqué, par sa rampe supérieure inclinée 6d, contre la face supérieure 4d du logement 4. Ces moyens ne sont pas représentés sur les figures schématiques 1,1A et 1B et certaines formes d'exécution non limitatives de ces moyens seront décrites plus loin en référence aux figures 2 à 10.

On décrira maintenant le fonctionnement du dispositif antirecul 5 suivant l'invention. Pendant la pratique du de fond, lorsque le skieur fait glisser son ski 1 vers l'avant sur la couche de neige 2, ce mouvement étant illustré par la flèche a sur la figure 1, l'organe d'ancrage 6 se trouve totalement escamoté à l'intérieur du logement 4, sous l'action des moyens de rappel prévus à cet effet, si bien que sa surface inférieure 6c, alors en retrait dans le logement 4, n'est pas appliquée contre la surface supérieure de la couche de neige 2. Il en résulte donc, dans la zone du dispositif antirecul 5, un coefficient de frottement réduit au minimum.

Après la phase de glisse vers l'avant le skieur arrête son ski 1 et il commence à prendre appui sur lui pour lui permettre de projeter son autre ski à son tour vers l'avant. Il exerce d'abord une pression verticale vers le bas, sur le ski 1, comme il est représenté par la flèche p sur la figure 1A. Ceci a pour effet d'enfoncer légèrement le ski 1 dans la neige si bien que la face inférieure 6c de l'organe d'ancrage 6 vient en contact, sous une faible pression, avec la surface de la couche de neige 2 à laquelle elle adhère alors légèrement par frottement. Le skieur transforme ensuite progressivement sa pression verticale p en une poussée P vers le bas et vers l'arrière, comme il est illustré par la flèche sur la figure 1B. Cette poussée P donne lieu, à l'endroit du contact des faces inclinées 6d de l'organe d'ancrage 6 et 4d du logement 4, à la création d'une composante de poussée horizontale f dirigée vers l'arrière et à une composante de force f1 dirigée verticalement vers le bas. Du fait du jeu existant entre les faces frontales antérieures 4a du logement 4 et 6a de l'organe d'ancrage 6, le ski 1 et par conséquent le logement 4 peuvent se déplacer légèrement vers l'arrière par rapport à l'organe d'ancrage 6 maintenu fixe par suite du léger frottement de sa face inférieure 6c sur la neige. La face supérieure inclinée 4d du logement 4 se déplace donc légèrement vers l'arrière par rapport à la rampe inclinée supérieure 6d de l'organe d'ancrage 6 avec laquelle elle est en contact et ceci provoque un mouvement vers le bas de l'organe d'ancrage 6, si bien que la face inférieure adhérente 6c de l'organe d'ancrage 6 est pressée, sous l'action de la pression élevée due à la composante de force verticale f1, contre la surface de la couche de neige 2. Du fait de ses propriétés d'adhérence, cette face inférieure 6c s'immobilise fermement dans la neige 2 et l'organe d'ancrage 6 constitue alors une butée engagée et immobilisée dans la neige. A la fin du léger mouvement de glissement vers l'arrière du ski 1 par rapport à l'organe d'ancrage 6 la face frontale antérieure 4a du logement 4 vient s'appliquer contre la face frontale antérieure 6a de l'organe d'ancrage 6, qui est alors immobilisé fermement, et ainsi cet organe d'ancrage 6 s'oppose à tout mouvement additionnel du ski 1 vers l'arrière. Le skieur peut ainsi prendre appui sur son ski bloqué vers l'arrière, ce qui lui permet de relancer vers l'avant son autre ski.

Lorsqu'après avoir fait glisser son autre ski vers l'avant, le skieur prend appui sur ce ski avec son autre pied et commence à exercer une poussée vers l'arrière, il cesse d'exercer la poussée P sur le ski précédemment immobilisé. De ce fait l'organe d'ancrage 6 n'est plus soumis à la forte pression résultant de la composante de force verticale f1. Lorsque le skieur relance alors son premier ski vers l'avant, celui-ci se déplace longitudinalement vers l'avant par rapport à l'organe d'ancrage 6, ce mouvement étant rendu possible par le jeu existant alors entre les faces frontales postérieures 4b du logement 4 et 6b de l'organe d'ancrage 6. L'organe d'ancrage 6 se trouve alors libéré, à sa partie supérieure, par suite du déplacement de la face supérieure inclinée 4d du logement 4 vers l'avant, si bien que l'organe d'ancrage 6 peut être soulevé à l'intérieur du logement 4, par les moyens de rappel, pour venir occuper sa position escamotée représentée sur la figure 1 dans laquelle sa face inférieure 6c est en retrait par rapport au plan de la semelle 3 du ski 1.

On décrira maintenant, en se référant plus particulièrement aux figures 2 à 7, une forme d'exécution particulière du dispositif antirecul suivant l'invention. Dans cette forme d'exécution le dispositif antirecul comprend un organe d'ancrage 7 qui est constitué par une barre allongée dans le sens longitudinal, de forme générale parallèlépipèdique et dont la face horizontale inférieure est en contact avec une membrane flexible et élastique 8 qui présente, sur sa face inférieure, des propriétés d'adhérence vis-à-vis de la neige et qui peut être constituée, par exemple, par une peau de phoque. Cette membrane flexible 8 s'étend sous la totalité de la longueur de la barre 7 et elle est ancrée, par ses deux parties extrêmes 8a et 8b, dans le logement 4. Cet ancrage est assuré par coincement des parties extrêmes 8a et 8b de la membrane 8 entre les faces frontales postérieure 4b et antérieure 4a du logement 4, d'une art, et deux blocs 9 et 11 fixés respectivement dans les deux angles supérieurs du logement 4, d'autre part. Le bloc d'angle postérieur 9 est accolé contre la face frontale postérieure 4b du logement 4, dans l'angle supérieur et postérieur ce ce logement, et il comprend à cet endroit une nervure transversale inférieure 9a qui se termine par une face inférieure 9b inclinée de bas en haut et d'avant en arrière. Cette face inférieure inclinée 9b est située un peu au-dessus du plan de la semelle 3 du ski et elle est en regard d'un creux 12 formé dans la partie centrale de la semelle 3 du ski et dont la face supérieure s'étend entre la semelle 3 et la face frontale postérieure 4b du logement, en étant ainsi inclinée de bas en haut et d'arrière en avant. En position escamotée de la barre d'ancrage 7 à l'intérieur du logement 4, la partie extrême 8a de la membrane 8 qui est pincée, à sa partie supérieure, entre la face frontale postérieure 4b du logement 4 et le bloc d'angle postérieur 9, s'étend à la verticale vers le bas, sur une faible distance en dessous de la face inférieure inclinée 9b, et elle s'incurve vers l'avant pour former le tronçon horizontal de la membrane appliquée sous la barre d'ancrage 7.

Le bloc d'angle postérieur 9 présente également, dans sa partie antérieure, une face 9c en saillie vers le bas, qui est inclinée de bas en haut et d'avant en arrière et qui constitue une rampe coopérant avec une face supérieure 7a, ayant la même inclinaison, de la barre longitudinale 7. Cette face supérieure inclinée 7a constitue la partie inférieure d'un creux prévu dans la partie supérieure de la barre longitudinale 7 et dans lequel est engagée la partie extrée antérieure du bloc d'angle postérieur 9.

La barre d'ancrage longitudinale 7 présente également, dans sa face supérieure, sensiblement dan sa partie médiane, un autre creux délimité par une face inclinée 7b formant rampe. Dans ce creux est engagé un bloc intermédiaire 13 qui est fixé à la face horizontale supérieure 4d du logement 4 et qui se termine par une face inférieure inclinée 13a. Les faces inclinées 7b et 13a qui sont en contact l'une avec l'autre, ont la même inclinaison que les faces inclinées 7a et 9c.

Le bloc d'angle antérieur 11 est réalisé sensiblement de la même façon que le bloc d'angle postérieur 9 et il comprend une nervure inférieure et antérieure 11a qui est appliquée contre la face frontale antérieure 4a du logement 4, avec pincement entre elles de la partie extrême antérieure 8b de la membrane 8. Le bloc d'angle antérieur 11 présente également, dans sa partie postérieure, une face inclinée 11c en saillie vers le bas qui est engagée dans un creux correspondant ménagé dans la partie antérieure de la face supérieure de la barre d'ancrage 7, ce creux étant délimité par une face inclinée 7c. Les faces inclinées 7c et 11c ont la même inclinaison que les autres faces inclinées coopérant entre elles à savoir les faces 7a et 9c et les faces 7b et 13a.

Le dispositif antirecul comporte par ailleurs des organes limitant la course verticale admissible vers le bas de la barre d'ancrage 7. Ces organes 14 sont constitués par des tiges verticales traversant des trous percés dans la barre d'ancrage 7, fixées, à leurs extrémités supérieures, a la face supérieure 4d du logement 4 et dont les extrémités inférieures sont solidaires des têtes 15 disposées dans des logements 16 prévus dans la face horizontale inférieure de la barre d'ancrage 7. Les logements 16 ont une hauteur supérieure à l'épaisseur des têtes 15 si bien que la barre d'ancrage 7 peut se déplacer vers le bas jusqu'à ce que les fonds supérieurs des logements 16 viennent en contact avec les têtes 15 fixées aux extrémités inférieures des tiges 14.

Le bloc d'angle postérieur 9, le bloc intermédiaire 13 et le bloc d'angle antérieur 11 peuvent être constitués par des blocs individuels fixés par tous moyens appropriés à la face horizontale supérieure 4d du logement 4. Suivant une variante ils peuvent être reliés les uns aux autres en constituant une barre de commande commune fixée dans son ensemble à la face horizontale supérieure 4d du logement 4. Dans ce dernier cas les organes 14 limitant la course verticale de la barre d'ancrage 7 peuvent être avantageusement fixés à cette barre de commande commune supérieure.

Le fonctionnement du dispositif antirecul qui a été décrit en référence aux figures 4 à 7 et qui est représenté monté sur le ski 1 sur les figures 2 et 3, est le même, dans son principe, que celui qui a été exposé à propos de la forme d'exécution schématique illustrée sur les figures 1,1A et 1B. Lorsque le ski 1 glisse vers l'avant, suivant la flèche a, la barre d'ancrage 7 se trouve maintenue escamotée, par la membrane élastique 8, dans le logement 4, comme il est représenté sur les figures 2 et 4. Dans ce cas la membrane horizontale inférieure 8, par exemple en peau de phoque, s'étend sensiblement dans le plan horizontal de la semelle 3 ou un peu en retrait par rapport à ce plan. Il en résulte donc un frottement minimum sur la neige. Par contre, lorsque le skieur exerce une poussée P vers le bas et vers l'arrière sur son ski 1, le dispositif antirecul devient actif comme il est représenté sur les figures 3 et 7. Les faces inférieures inclinées 9c,13a,11c des blocs 9,13 et 11 glissent alors vers l'arrière sur les rampes inclinées respectives 7a,7b,7c de la barre d'ancrage 7, ce qui provoque un déplacement de l'ensemble de cette barre d'ancrage 7, parallèlement à elle-même, vers le bas. Ce mouvement est limité par les organes d'arrêt verticaux 14. Il en résulte que la barre d'ancrage 7 et la membrane 8 en peau de phoque font légèrement saillie en-dessous du plan de la semelle 3 du ski 1, comme il est représenté sur les figures 3 et 7, ce qui assure l'accrochage et l'immobilisation du ski sur la neige. Il est à noter que dans cette position la partie extrême postérieure 8a de la membrane 8 est tendue et est appliquée contre la face inférieure 9b de la nervure postérieure et inférieure 9a du bloc d'angle postérieur 9.

Dans cette forme d'exécution la membrane élastique 8 joue le rôle de ressort de rappel pour ramener la barre d'ancrage 7 escamotée dans le logement 4, lorsque la poussée P vers l'arrière ne s'exerce plus sur le ski 1.

Dans la variante d'exécution représentée sur les figures 8,9 et 10 le dispositif antirecul suivant l'invention comprend un boîtier parallélépipèdique 17 qui est emboîté étroitement et fixé dans le logement 4 et qui est ouvert à sa partie inférieure. Le boîtier 17 est fixé à l'intérieur du logement 4 par tous moyens appropriés, par exemple par collage ou vissage. La paroi horizontale supérieure 17a boîtier 17 présente deux plots 18 et 19 distants l'un de l'autre dans le sens longitudinal en saillie vers le bas et qui présentent, vu en coupe verticale et longitudinale, la forme de triangles rectangles identiques. Les faces inférieures inclinées 18a,19a des plots 18,19 qui constituent les hypothénuses des triangles rectangles, sont inclinées d'un même angle de bas en haut et d'avant en arrière et elles provoquent le mouvement vertical vers le bas d'une barre d'ancrage longitudinale 21 de forme parallélépipèdique, logée étroitement dans le boîtier 17. Cette barre d'ancrage 21 présente une face inférieure adaptée pour obtenir une bonne adhérence sur la neige, par exemple par railiurage, fixation d'une peau de phoque etc. Elle présente également, dans sa surface supérieure 21a, deux creux ayant chacun, vu en coupe verticale et longitudinale, la forme d'un triangle rectangle et dans lesquels sont respectivement engagés les deux plots 18,19. Ces creux sont délimités par des faces 21b,21c inclinées de bas en haut et d'avant en arrière et qui se raccordent à la face supérieure 21a de la barre 21. Les faces inclinées 18a et 21b sont en contact l'une avec l'autre, les faces inclinées 19a et 21c sont en contact l'une avec l'autre et elles ont toutes la même inclinaison.

Par ailleurs des moyens de guidage sont prévus aux deux extrémités longitudinales du boîtier 17 et de la barre d'ancrage 21, pour permettre le mouvement vertical de la barre d'ancrage 21 vers le bas tout en garantissant une étanchéité vers l'intérieur du boîtier 17.

A son extrémité postérieure la barre d'ancrage 21 est prolongée par une lèvre transversale 22 qui est inclinée de bas en haut et d'avant en arrière. Cette lèvre 22 est engagée dans une fente 23 qui est formée dans la paroi transversale postérieure 17b du boîtier 17 et qui présente la même inclinaison que la lèvre 22, ainsi que les faces 18a,21b,19a,21c.

Dans sa partie extrême antérieure la barre d'ancrage 21 présente une face frontale 21d qui est inclinée de bas en haut et d'avant en arrière, avec le même angle d'inclinaison que la lèvre postérieure 22, la fente 23 et les faces inclinées en contact 18a,21b,19a,21c. Cette face frontale antérieure inclinée 21d de la barre d'ancrage 21 est en contact avec une face 17c, de même inclinaison, prévue dans la partie antérieure du boîtier 17. En outre la barre d'ancrage 21 présente, dans sa partie extrême antérieure, deux nervures latérales opposées 24 qui sont en saillie par rapport aux faces verticales et latérales de la barre d'ancrage 21 et qui sont inclinées du même angle que les faces 21d et 17c. Ces nervures inclinées 24 sont engagées dans des rainures inclinées 25 de même pente qui sont prévues dans les parties antérieures des faces internes des deux parois verticales et latérales du boîtier 17.

D'après la description qui précède, on voit que la barre d'ancrage 21 est retenue dans le boîtier 17 et guidée par rapport à celui-ci d'une part à son extrémité postérieure, par suite de l'engagement de la lèvre postérieure inclinée 22 dans la fente inclinée 23 du boîtier 17, et d'autre part à son extrémité antérieure, par suite de ses nervures latérales inclinées 24 engagées dans les rainures inclinées 25 du boîtier 17. Ces organes de guidage assurent l'étanchéité aux deux extrémités longitudinales du dispositif antirecul et cette étanchéité est également assurée, le long des faces latérales de la barre d'ancrage 21 et du boîtier 17, par suite de l'emboîtement étroit de la barre 21 dans ce boîtier.

Il est à noter que dans la forme d'éxécution représentée sur les figures 8 à 10 la barre d'ancrage 21 est montée librement dans le boîtier 17 et qu'elle n'est appliquée sous pression contre la surface de la neige que losqu'une poussée vers l'arrière s'exerce sur le ski 1, cette poussée étant transformée, comme dans le cas des formes d'éxécution précédemment décrites, en pression vers le bas, par suite de la coopération des surfaces inclinées 18a, 21b,et 19a, 21c.

Comme il a été précisé ci-dessus, il existe différents moyens s'opposant au recul du ski (écailles, fart, peau de phoque, ...) correspondant à différents types de neige et qui sont plus ou moins longs et complexes à mettre en place sous le ski.

Les fig. 11a et 11b montrent une solution avantageuse pour résoudre ce problème : sous l'organe d'ancrage 6 une plaque amovible 63 supportant le système anti-recul 64 peut être mise en place et enlevée rapidement. Pour cela, la face inférieure de l'organe d'ancrage 6 comporte un évidement 61 qui sert de logement à un boîtier 62 fixé dans l'évidement 61 par tout moyen tel que vissage, collage, soudage, ...La plaque amovible 63 vient s'encastrer dans le boîtier 62 et tient en place par frottement ou encliquetage. Sur cette plaque amovible est fixé le système anti-recul 64 que l'on désire utiliser sous le ski. Il suffit que le skieur possède plusieurs plaques amovibles 63, avec sur chacune d'entre elle un ou plusieurs systèmes anti-recul pour pouvoir choisir au dernier moment le système le mieux adapté aux circonstances. Il est également possible qu'une plaque amovible 63 ne possède pas de système anti-recul sur tout ou partie de sa surface.

Un autre mode de réalisation du boîtier 62 et de la plaque amovible 63 est représenté fig. 12a, 12b, 12c. Le boîtier 62 comporte deux rainures 65, la plaque amovible 63 coulissant dans ces rainures 65. Afin de permettre la mise en place de la plaque amovible 63 par coulissement dans le boîtier 62, la rainure 65 est supprimée dans une extrémité 66 pour pouvoir déformer en flexion la plaque amovible 63 comme cela est représenté en trait pointillé 67 pour que la plaque amovible 63 puisse passer au dessus du rebord 68 du boîtier 62 aussi bien lors de la mise en place que lors de l'extraction de la plaque amovible 63. Une encoche 69, prévue dans la plaque amovible 63 (ou dans le rebord 68) facilite la manoeuvre pour extraire cette plaque.

## Revendications

1. Ski de fond muni d'un dispositif antirecul du type à organe d'ancrage mobile (6, 7, 21) monté dans un logement (4) formé dans le ski (1) et débouchant dans la semelle inférieure (3) de celui-ci, cet organe d'ancrage (6, 7, 21) pouvant occuper, lorsque le ski (1) est soumis à une poussée vers l'arrière, une première position d'ancrage dans la neige, dans laquelle sa partie inférieure fait saillie vers le bas sous la semelle (3) du ski, pour être immobilisée dans la neige ou, lorsque le ski (1) glisse vers l'avant, une seconde position escamotée dans laquelle la partie inférieure de l'organe d'ancrage (6, 7, 21) est effacée dans son logement (4), caractérisé :
- en ce que l'organe d'ancrage (6, 7, 21) présente au moins une face supérieure (6d;7a,7b,7c;21b,21c) formant une rampe inclinée de bas en haut et d'avant en arrière, des moyens sont prévus pour maintenir la ou chaque face supérieure (6d;7a,7b,7c;21b,21c) formant rampe inclinée de l'organe d'ancrage (6, 7, 21) en contact avec au moins un élément d'actionnement (4d;9c,13a,11c;18a,19a) prévu à la partie supérieure du logement (4) et pouvant glisser longitudinalement sur la ou chaque face supérieure (6d;7a,7b,7c;21b,21c) formant rampe inclinée, et un jeu longitudinal est ménagé entre le logement (4) et l'organe d'ancrage (6, 7, 21), pour permettre un léger déplacement longitudinal relatif du ski (1) et de son logement (4) par rapport à l'organe d'ancrage (6, 7, 21) ;
- en ce qu'il comporte des moyens (8) de rappel élastique de l'organe d'ancrage (7) à l'intérieur du logement (4) ;
et,
- en ce qu'il comporte des moyens (22, 23, 24, 25) pour guider et retenir l'organe d'ancrage (21) pendant son mouvement relatif à l'intérieur du logement (4).

2. Ski selon la revendication 1 précédente caractérisé en ce que le dispositif comprend une barre d'ancrage (7), de forme générale parallélépipèdique, allongée dans le sens longitudinal, dont la face horizontale inférieure est en contact avec une membrane flexible et élastique (8) qui présente, sur sa face inférieure, des propriétés d'adhérence vis-à-vis de la neige.

3. Ski suivant la revendication 2 caractérisé en ce que la membrane flexible (8) s'étend sous la totalité de la longueur de la barre d'ancrage (7) et ses deux parties extrêmes (8a, 8b) sont ancrées dans le logement (4).

4. Ski suivant la revendication 3 caractérisé en ce que les parties extrêmes (8a, 8b) de la membrane (8) sont coincées entre les faces frontales postérieure (4b) et antérieure (4a) du logement (4), d'une part, et deux blocs (9, 11) fixés respectivement dans les deux angles supérieurs du logement (4).

5. Ski suivant la revendication 4 caractérisé en ce que le bloc d'angle postérieur (9) qui est accolé contre la face frontale postérieure (4b) du logement (4), dans l'angle supérieur et postérieur de ce logement, comprend une nervure transversale inférieure (9a) qui se termine par une face inférieure (9b) inclinée de bas en haut et d'avant en arrière.

6. Ski suivant la revendication 5 caractérisé en ce que la face inférieure inclinée (9b) de la nervure (9a) du bloc d'angle postérieur (9) est située un peu au-dessus du plan de la semelle (3) du ski et elle est en regard d'un creux (12) formé dans la partie centrale de la semelle (3) du ski et dont la face supérieure s'étend entre la semelle (3) et la face frontale postérieure (4b) du logement (4), en étant ainsi inclinée de bas en haut et d'arrière en avant.

7. Ski suivant l'une quelconque des revendications 4 à 6 caractérisé en ce que le bloc d'angle postérieur (9) présente, dans sa partie antérieure, une face (9c) en saillie vers le bas, qui est inclinée de bas en haut et d'avant en arrière et qui constitue une rampe coopérant avec une face supérieure (7a), ayant la même inclinaison, de la barre d'ancrage (7), cette face supérieure inclinée (7a) constituant la partie inférieure d'un creux supérieur de la barre longitudinale (7) dans lequel est engagée la partie extrême antérieure du bloc d'angle postérieur (9).

8. Ski suivant l'une quelconque des revendications 4 à 7 caractérisé en ce que le dispositif comporte un bloc intermédiaire (13) qui est fixé à la face horizontale supérieure (4d) du logement (4) et qui se termine par une face inférieure inclinée (13a) qui est en contact avec une face inclinée (7b) formant rampe délimitant un creux formé dans la face supérieure de la barre d'ancrage (7), sensiblement dans sa partie médiane.

9. Ski suivant l'une quelconque des revendications 4 à 8 caractérisé en ce que le bloc d'angle antérieur (11) comprend une nervure inférieure et antérieure (11a) qui est appliquée contre la face frontale antérieure (4a) du logement (4), pour maintenir par pincement la partie extrême antérieure (8b) de la membrane (8) et, dans sa partie postérieure, une face inclinée (11c) en saillie vers le bas qui est engagée dans un creux correspondant ménagé dans la partie antérieure de la face supérieure de la barre d'ancrage (7), ce creux étant délimité par une face inclinée (7c) de même pente.

10. Ski suivant l'une quelconque des revendications 4 à 9 caractérisé en ce que le dispositif comporte des moyens (14, 15) limitant la course verticale admissible vers le bas de la barre d'ancrage (7).

11. Ski suivant la revendication 10 caractérisé en ce que les moyens (14, 15) limitant la course verticale de la barre d'ancrage (7) sont constitués par des tiges verticales (14) traversant des trous percés dans la barre d'ancrage (7), fixés, à leurs extrémités supérieures, à la face supérieure (4d) du logement (4) et dont les extrémités inférieures sont solidaires de têtes (15) disposées dans des logements (16) prévus dans la face horizontale inférieure de la barre d'ancrage (7), ces logements (16) ayant une hauteur supérieure à l'épaisseur des têtes (15).

12. Ski suivant l'une quelconque des revendications 4 à 11 caractérisé en ce que le bloc d'angle postérieur (9), le bloc intermédiaire (13) et le bloc d'angle antérieur (11) sont constitués par des blocs indépendants fixés individuellement à la face supérieure (4d) du logement (4).

13. Ski suivant l'une quelconque des revendication 4 à 11 caractérisé en ce que le bloc postérieur (9), le bloc intermédiaire (13) et le bloc d'angle antérieur (11) forment une seule pièce et ils font partie intégrante d'une barre longitudinale s'étendant sur toute la longueur du logement (4) et fixée à la face supérieure (4d) de ce logement (4).

14. Ski suivant l'une quelconque des revendications 1 ou 2 caractérisé en ce que le dispositif comprend un boîtier parallélépipèdique (17) qui est emboîté étroitement et fixé dans le logement (4) et qui est ouvert à sa partie inférieure, et une barre d'ancrage longitudinale (21) logée étroitement dans le boîtier (17) et mobile dans celui-ci.

15. Ski suivant la revendication 14 caractérisé en ce que la paroi horizontale supérieure (17a) du boîtier (17) présente au moins deux pots (18, 19), distants l'un de l'autre dans le sens longitudinal, en saillie vers le bas, qui ont, vu en coupe verticale et longitudinale, la forme de triangles rectangles identiques, les faces inférieures inclinées (18a, 19a) des plots (18, 19) qui constituent les hypothénuses de ces triangles rectangles, sont inclinées d'un même angle de bas en haut et d'avant en arrière et la barre d'ancrage (21) présente, dans sa surface supérieure (21a), au moins deux creux dans lesquels sont respectivement engagés les deux pots (18,19), ces creux étant délimités par des faces inclinées (21b, 21c) ayant la même pente que les faces inférieures inclinées (18a, 19a) des plots (18, 19) et en contact avec celles-ci.

16. Ski suivant la revendication 15 caractérisé en ce que la barre d'ancrage (21) est prolongée, à son extrémité postérieure, par une lèvre transversale (22) qui est inclinée de bas en haut et d'avant en arrière et qui est engagée dans une fente (23), de même inclinaison, qui est formée dans la paroi transversale postérieure (17b) du boîtier (17), la lèvre (22) et la fente (23) ayant la même inclinaison que les faces inférieures inclinées (18a, 19a) des plots (18, 19) et les faces supérieures inclinées (21b, 21c) de la barre d'ancrage (21).

17. Ski suivant l'une quelconque des revendications 15 et 16 caractérisé en ce que la barre d'ancrage (21) présente, dans sa partie extrême antérieure, une face frontale antérieure inclinée (21d) en contact avec une face (17c) de même inclinaison, prévue dans la partie antérieure du boîtier (17), la barre d'ancrage (21) présente également, dans sa partie extrême antérieure, deux nervures latérales inclinées opposées (24) qui sont en saillie par rapport aux faces verticales et latérales de la barre d'ancrage (21), ces nervures inclinées (24) étant engagée dans des rainures inclinées prévues dans les parties antérieures des faces internes des deux parois verticales et latérales du boîtier (17), la face frontale antérieure (21d) de la barre d'ancrage (21), ses nervures latérales opposées (24) et les rainures (25) du boîtier (17) ayant toute la même inclinaison de bas en haut et d'avant en arrière, cette inclinaison étant la même que celle des faces inclinées (18a, 19a) des plots (18, 19 et 21b, 21c) de la barre d'ancrage (21).

18. Ski suivant l'une quelconque des revendications précédentes, caractérisé en ce que le dispositif comporte sous l'organe d'ancrage (6) une plaque amovible (63) supportant un système antirecul (64).

19. Ski selon la revendication 18, caractérisé en ce que la plaque amovible (63) s'encastre dans un boîtier (62).

20. Ski selon la revendication 19, caractérisé en ce que la plaque amovible (63) coulisse dans les rainures (65) de ce boîtier (62).

## Claims

1. Cross country ski provided with an anti-return device of the type having a mobile anchoring element (6, 7, 21) assembled in a housing (4) formed in the ski (1) and joining in the lower sole (3) thereof, such anchoring element (6, 7, 21) capable of occupying, when ski (1) is subject to a rearward thrust, a first anchoring position in the snow, in which its lower portion projects downwardly under sole (3) of the ski, to be immobilized in the snow or, when the ski (1) slides frontwardly, a second retracted position, in which the lower portion of the anchoring element (6, 7, 21) is hidden in its housing (4), characterized:
- in that the anchoring element (6, 7, 21) has at least one upper surface (6d; 7a, 7b, 7c; 21b, 21c) forming a ramp inclined base-up and from the front to the rear, means being provided to maintain the or each upper surface (6d; 7a, 7b, 7c; 21b, 21c) forming the inclined ramp of anchoring element (6, 7, 21) in contact with at least one activating element (4d; 9c, 13a, 11c; 18a, 19a) provided at the upper portion of housing (4) and able to slide longitudinally on the or each upper surface (6d; 7a, 7b, 7c; 21b, 21c) forming the inclined ramp, and a longitudinal clearance is arranged between housing (4) and anchoring element (6, 7, 21), to enable a slight relative longitudinal displacement of the ski (1) and of its housing (4) with respect to anchoring element (6, 7, 21);
- in that it comprises elastic return means (8) of the anchoring element (7) within housing (4); and
- in that it comprises means (22, 23, 24, 25) to guide and retain the anchoring element (21) during its relative motion within housing (4).

2. Ski as per claim 1, characterized in that the device comprises an anchoring bar (7), having a generally parallelopiped-like shape, elongate in the longitudinal direction, whose lower horizontal surface is in contact with a flexible and elastic membrane (8), which has, on its lower surface, adherence properties with respect to the snow.

3. Ski as defined by claim 2, characterized in that the flexible membrane (8) extends beneath the entirety of the length of the anchoring bar (7) and its two end portions (8a, 8b) are anchored in housing (4).

4. Ski as defined by claim 3, characterized in that the end portions (8a, 8b) of the membrane (8) are wedged between the rear frontal surface (4b) and front frontal surface (4a) of housing (4), on the one hand, and two blocks (9, 11) fixed respectively in the two upper angles of housing (4).

5. Ski as defined by claim 4, characterized in that the rear angle block (9) which is applied against the rear frontal surface (4b) of housing (4), in the upper and rear angle of such housing, comprises a lower transverse rib (9a) which ends by a lower surface (9b) inclined from the base-up and from the front to the rear.

6. Ski as defined by claim 5, characterized in that the lower inclined surface (9b) of rib (9a) of the rear angle block (9) is located a little above the plane of sole (3) of the ski and is across from a hollow (12) formed in the central portion of sole (3) of the ski and whose upper surface extends between sole (3) and the rear frontal surface (4b) of housing (4), which is thus inclined from the base up and from the rear to the front.

7. Ski as per any of claims 4 to 6, characterized in that the rear angle block (9) has, in its front portion, a surface (9c) projecting downwardly, which is inclined from the base up and from the front to the rear and which constitutes a ramp cooperating with an upper surface (7a), having the same inclination, of anchoring bar (7), such inclined upper surface (7a) constituting the lower portion of an upper hollow of the longitudinal bar (7) in which the front end portion of the rear angle block (9) is engaged.

8. Ski as defined by any of claims 4 to 7, characterized in that the device comprises an intermediate block (13) which is fixed at the upper horizontal surface (4d) of housing (4) and which ends by a lower inclined surface (13a) which is in contact with an inclined surface (7b) forming a ramp demarcating a hollow formed in the upper surface of anchoring bar (7), substantially in its median zone.

9. Ski as defined by any of claims 4 to 8, characterized in that the front angle block (11) comprises a lower and front rib (11a) which is applied against the front frontal surface (4a) of housing (4), to maintain by pinching, the front end portion (8b) of membrane (8) and, in its rear portion, an inclined surface (11c) projecting downwardly which is engaged in a corresponding hollow arranged in the front portion of the upper surface of the anchoring bar (7), such hollow being demarcated by an inclined surface (7c) having the same slope.

10. Ski as defined by any of claims 4 to 9, characterized in that the device comprises means (14, 15) limiting the possible vertical downward path of the anchoring bar (7).

11. Ski as defined by claim 10, characterized in that the means (14, 15) limiting the vertical path of the anchoring bar (7) are constituted by vertical rods (14) crossing holes bored in the anchoring bar (7), fixed, at their upper ends, to the upper surface (4d) of housing (4) and whose lower ends are affixed to heads (15) located in housings (16) provided in the lower horizontal surface of anchoring bar (7), such housings (16) having a height which is greater than the thickness of heads (15).

12. Ski as defined by any of claims 4 to 11, characterized in that the rear angle block (9), the intermediate block (13) and the front angle block (11) are constituted by independent blocks fixed individually to the upper surface (4d) of such housing (4).

13. Ski as defined by any of claims 4 to 11, characterized in that the rear block (9), the intermediate block (13) and the front angle block (11) form a single element and they form an integral part of a longitudinal bar extending along the entire length of housing (4) and fixed to the upper surface (4d) of such housing (4).

14. Ski as defined by any of claims 1 or 2 characterized in that the device comprises a parallelopiped casing (17) which is tightly nested and fixed in housing (4) and which is open at its lower portion, and a longitudinal anchoring bar (21) tightly housed in casing (17) and mobile therein.

15. Ski as defined by claim 14, characterized in that the upper horizontal wall (17a) of casing (17) has at least two plugs (18, 19) distanced from one another in the longitudinal direction, projecting downwardly, said plugs having in a vertical and longitudinal section, the shape of identical right angled triangles, the lower inclined surfaces (18a, 19a) of plugs (18, 19) which constitute the hypotenuses of such right angled triangles, are inclined by the same angle from the base up and from the front to the rear, and the anchoring bar (21) has, in its upper surface (21a), at least two hollows in which are respectively engaged the two plugs (18, 19), such hollows being demarcated by inclined surfaces (21b, 21c) having the same slope as the lower inclined surfaces (18a, 19a) of plugs (18, 19) and in contact therewith.

16. Ski as defined by claim 15, characterized in that the anchoring bar (21) is extended, at its rear end, by a transverse lip (22) which is inclined from the base up and from the front to the rear and which is engaged in a slot (23), having the same inclination, which is formed in the rear transverse wall (17b) of casing (17), the lip (22) and the slot (23) having the same inclination as the lower inclined surfaces (18a, 19a) of plugs (18, 19) and the upper inclined surfaces (21b, 21c) of anchoring bar (21).

17. Ski as defined by any of claims 15 and 16 characterized in that the anchoring bar (21) has, in its front end portion, a front frontal inclined surface (21d) in contact with a surface (17c) having the same inclination, provided in the front portion of casing (17), the anchoring bar (21) also having, in its front end portion, two lateral inclined opposing ribs (24) which project with respect to the vertical and lateral surfaces of the anchoring bar (21), such inclined ribs (24) being engaged in inclined grooves provided in the front portions of the internal surfaces of the two vertical and lateral walls of casing (17), the front frontal surface (21d) of the anchoring bar (21), its opposite lateral ribs (24) and the grooves (25) of casing (17) all having the same inclination from the base up and from the front to the rear, such inclination being the same as that of the inclined surfaces (18a, 19a) of plugs (18, 19 and 21b, 21c) of the anchoring bar (21).

18. Ski as per any of the preceding claims, characterized in that the device comprises a removable plate (63) beneath anchoring element (6) bearing an anti-return system (64).

19. Ski as defined by claim 18, characterized in that the removable plate (63) is embedded in a casing (62).

20. Ski as defined by claim 19, characterized in that the removable plate (63) slides in the grooves (65) of such casing (62).

## Patentansprüche

1. Langlaufski, der mit einer Vorrichtung gegen Zurückrutschen vom Typ mit einer beweglichen Verankerungseinrichtung (6, 7, 21) versehen ist, die in einer Aufnahme (4) montiert ist, die in dem Ski (1) gebildet ist, und die in die untere Sohle (3) desselben einmündet, wobei diese Verankerungseinrichtung (6, 7, 21) eine erste Verankerungsposition in dem Schnee einnehmen kann, wenn der Ski (1) einem Druck nach hinten unterworfen ist, in der ihr unterer Teil nach unten unter die Sohle (3) des Ski vorspringt, um in dem Schnee bewegungsunfähig zu sein, oder, wenn der Ski (1) nach vorne gleitet, eine zweite eingezogene Position, in der der untere Teil der Verankerungseinrichtung (6, 7, 21) in ihrer Aufnahme (4) zurückgetreten ist, gekennzeichnet:
- dadurch, daß die Verankerungseinrichtung (6, 7, 21) mindestens eine obere Seite (6d; 7a, 7b, 7c; 21b, 21c) darstellt, die eine von unten nach oben und von vorne nach hinten geneigte Rampe bildet, daß Mittel vorgesehen sind, um die oder jede obere Seite (6d; 7a, 7b, 7c; 21b, 21c), die eine geneigte Rampe bildet, der Verankerungseinrichtung (6, 7, 21) in Kontakt mit zumindest einem Betätigungselement (4d; 9c, 13a, 11c; 18a, 19a) zu halten, das auf dem oberen Teil der Aufnahme (4) vorgesehen ist, und longitudinal auf der oder jeder oberen Seite (6d; 7a, 7b, 7c; 21b, 21c) gleiten kann, die eine geneigte Rampe bildet, und daß ein longitudinales Spiel zwischen der Aufnahme (4) und der Verankerungseinrichtung (6, 7, 21) ausgespart ist, um eine relative leichte longitudinale Verschiebung des Ski (1) und seiner Aufnahme (4) bezuglich der Verankerungseinrichtung (6, 7, 21) zu erlauben;
- dadurch, daß er elastische Rückholmittel (8) der Verankerungseinrichtung (7) im Inneren der Aufnahme (4) aufweist;
und
- dadurch, daß er Mittel (22, 23, 24, 25) zum Führen und Rückhalten der Verankerungseinrichtung (21) während ihrer Bewegung relativ zum Inneren der Aufnahme (4) aufweist.

2. Ski gemäß dem vorhergehenden Anspruch 1, dadurch gekennzeichnet, daß die Vorrichtung eine Verankerungsstange (7) von allgemeiner parallelepipedischer Form, gestreckt in der longitudinalen Richtung aufweist, deren horizontale untere Seite in Kontakt mit einer flexiblen und elastischen Membran (8) ist, die auf ihrer unteren Seite Hafteigenschaften bezüglich dem Schnee aufweist.

3. Ski gemäß Anspruch 2, dadurch gekennzeichnet, daß die flexible Membran (8) sich unter der Gesamtheit der Länge der Verarkerungsstange (7) erstreckt, und daß ihre beiden äußeren Teile (8a, 8b) in der Aufnahme (4) verankert sind.

4. Ski gemäß Anspruch 3, dadurch gekennzeichnet, daß die äußeren Teile (8a, 8b) der Membran (8) zwischen die hinteren (4b) und vorderen (4a) Stirnseiten der Aufnahme (4) einerseits und zwei Blöcken (9, 11), die jeweils in den beiden oberen Winkeln der Aufnahme (4) befestigt sind, eingeklemmt sind.

5. Ski gemäß Anspruch 4, dadurch gekennzeichnet, daß der hintere Winkelblock (9), der gegen die hintere Stirnseite (4b) der Aufnahme (4) angebaut ist, im oberen und hinteren Winkel dieser Aufnahme, eine transversale untere Rippe (9a) umfaßt, die in einer unteren Seite (9b) endet, die von unten nach oben und von vorne nach hinten geneigt ist.

6. Ski gemäß Anspruch 5, dadurch gekennzeichnet, daß die untere geneigte Seite (9b) der Rippe (9a) des hinteren Winkelblockes (9) ein wenig über der Ebene der Sohle (3) des Ski angeordnet ist, und daß sie gegenüber einer Ausnehmung (12) ist, die in dem zentralen Teil der Sohle (3) des Ski gebildet ist, und deren obere Seite sich zwischen der Sohle (3) und der hinteren Stirnseite (4b) der Aufnahme (4) erstreckt, um so von unten nach oben und von hinten nach vorne geneigt zu sein.

7. Ski gemäß einem der Ansprüche 4 bis 6, dadurch gekennzeichnet, daß der hintere Winkelblock (9) in seinem vorderen Teil eine nach unten vorspringende Seite (9c) darstellt die von unten nach oben und von vorne nach hinten geneigt ist, und die eine Rampe bildet, die mit einer oberen Seite (7a), die die gleiche Neigung hat, der Verankerungsstange (7) zusammenwirkt, wobei diese obere geneigte Seite (7a) den unteren Teil einer oberen Ausnehmung der longitudinalen Stange (7) bildet, in die der äußerste vordere Teil des hinteren Winkelblockes (9) eingreift.

8. Ski gemäß einem der Ansprüche 4 bis 7, dadurch gekennzeichnet, daß die Vorrichtung einen dazwischen liegenden Block (13) aufweist, der an der horizontalen oberen Seite (4d) der Aufnahme (4) befestigt ist, und der in einer unteren geneigten Seite (13a) endet, die in Kontakt mit einer geneigten Seite (7b) ist, die eine Rampe bildet, die eine Ausnehmung beschränkt, die in der oberen Seite der Verankerungsstange (7) gebildet ist, im wesentlichen in ihrem mittleren Teil.

9. Ski gemaß einem der Ansprüche 4 bis 8, dadurch gekennzeichnet, daß der vordere Winkelblock (11) eine untere und vordere Rippe (11a) umfaßt, die gegen die vordere Stirnseite (4a) der Aufnahme (4) gedrückt ist, um durch Quetschung den äußersten vorderen Teil (8b) der Membran (8) zu halten, und daß er in seinem hinteren Teil eine nach unten vorspringende geneigte Seite (11c) umfaßt, die in eine entsprechende Ausnehmung eingreift, die in dem vorderen Teil der oberen Seite der Verankerungsstange (7) ausgenommen ist, wobei diese Ausnehmung durch eine geneigte Seite (7c) von gleicher Steigung beschränkt ist.

10. Ski gemaß einem der Ansprüche 4 bis 9, dadurch gekennzeichnet, daß die Vorrichtung Mittel (14, 15) aufweist, die den vertikalen zulässigen Lauf nach unten der Verankerungsstange (7) beschränken.

11. Ski gemaß Anspruch 10, dadurch gekennzeichnet, daß die Mittel (14, 15), die den vertikalen Lauf der Verankerungsstange (7) beschränken, durch vertikale Stifte (14) gebildet sind, die Löcher durchlaufen, die in der Verankerungsstange (7) gebohrt sind, die an ihren oberen Enden an der oberen Seite (4d) der Aufnahme (4) befestigt sind, und deren untere Enden mit Köpfen (15) fest verbunden sind, die in den Aufnahmen (16) angeordnet sind, die in der horizontalen unteren Seite der Verankerungsstange (7) vorgesehen sind, wobei diese Aufnahmen (16) eine Höhe größer als die Dicke der Köpfe (15) haben.

12. Ski gemäß einem der Ansprüche 4 bis 11, dadurch gekennzeichnet, daß der hintere Winkelblock (9), der dazwischen liegende Block (13) und der vordere Winkelblock (11) aus unabhängigen Blöcken gebildet sind, die individuell an der oberen Seite (4d) der Aufnahme (4) befestigt sind.

13. Ski gemäß einem der Ansprüche 4 bis 11, dadurch gekennzeichnet, daß der hintere Block (9), der dazwischen liegende Block (13) und der vordere Winkelblock (11) ein einziges Stück bilden, und daß sie einen integralen Teil einer longitudinalen Stange bilden, die sich über die ganze Länge der Aufnahme (4) erstreckt, und die an der oberen Seite (4d) dieser Aufnahme (4) befestigt ist.

14. Ski gemäß einem der Ansprüche 1 oder 2, dadurch gekennzeichnet, daß die Vorrichtung ein parallelepipedisches Gehäuse (17) umfaßt, das in der Aufnahme (4) eng eingepaßt und befestigt ist, und das an seinem unteren Teil offen ist, und eine longitudinale Verankerungsstange (21), die eng in dem Gehäuse (17) aufgenommen und beweglich in demselben ist.

15. Ski gemäß Anspruch 14, dadurch gekennzeichnet, daß die horizontale obere Wand (17a) des Gehäuses (17) zumindest zwei Stufen (18, 19), beabstandet in longitudinaler Richtung voneinander und nach unten vorspringend, aufweist, die, gesehen im Vertikal- und Längsschnitt, die Form von identischen rechtwinkligen Dreiecken haben, wobei die unteren geneigten Seiten (18a, 19a) der Stufen (18, 19), die die Hypotenusen dieser rechtwinkligen Dreiecke bilden, um einen gleichen Winkel von unten nach oben und von vorne nach hinten geneigt sind, und wobei die Verankerungsstange (21) in ihrer oberen Oberfläche (21a) zumindest zwei Ausnehmungen aufweist, in denen jeweils die beiden Stufen (18, 19) eingreifen, wobei diese Ausnehmungen durch geneigte Seiten (21b, 21c) begrenzt sind, die die gleiche Steigung wie die unteren geneigten Seiten (18a, 19a) der Stufen (18, 19) haben und in Kontakt mit diesen sind.

16. Ski gemäß Anspruch 15, dadurch gekennzeichnet, daß die Verankerungsstange (21) an ihrem hinteren Ende durch eine transversale Lippe (22) verlängert ist, die von unten nach oben und von vorne nach hinten geneigt ist, und die in einen Schlitz (23) von gleicher Neigung eingreift, der in der transversalen hinteren Wand (17b) des Gehäuses (17) gebildet ist, wobei die Lippe (22) und der Schlitz (23) die gleiche Neigung wie die unteren geneigten Seiten (18a, 19a) der Stufen (18, 19) und der oberen geneigten Seiten (21b, 21c) der Verankerungsstange (21) haben.

17. Ski gemäß einem der Ansprüche 15 und 16, dadurch gekennzeichnet, daß die Verankerungsstange (21) in ihrem vorderen äußersten Teil eine vordere geneigte Stirnseite (21d) in Kontakt mit einer Seite (17c) der gleichen Neigung aufweist, die in dem vorderen Teil des Gehäuses (17) vorgesehen ist, daß die Verankerungsstange (21) gleichfalls in ihrem vorderen äußersten Teil zwei laterale geneigte gegenüberliegende Rippen (24) aufweist, die bezüglich den vertikalen und lateralen Seiten der Verankerungsstange (21) vorspringend sind, wobei diese geneigten Rippen (24) in geneigte Rillen eingreifen, die in den vorderen Teilen der inneren Seiten der beiden vertikalen und lateralen Wände des Gehäuses (17) vorgesehen sind, wobei die vordere Stirnseite (21d) der Verankerungsstange (21), ihre einander gegenüberliegenden lateralen Rippen (24) und die Rillen (25) des Gehäuses (17) alle die gleiche Neigung von unten nach oben und von vorne nach hinten haben, wobei diese Neigung die Gleiche ist, wie die der geneigten Seiten (18a, 19a) der Stufen (18, 19 und 21b, 21c) der Verankerungsstange (21).

18. Ski gemäß einem der vorhergehenden Ansprüche, dadurch gekennzeichnet, daß die Vorrichtung unter der Verankerungseinrichtung (6) eine lose Platte (63) aufweist, die ein System gegen Zurückrutschen (64) trägt.

19. Ski gemäß Anspruch 18, dadurch gekennzeichnet, daß die lose Platte (63) sich in das Gehäuse (62) einfügt.

20. Ski gemäß Anspruch 19, dadurch gekennzeichnet, daß die lose Platte (63) in den Rillen (65) dieses Gehäuses (62) gleitet.
